# EUROPÄISCHE PATENTSCHRIFT

(11) **EP 0 679 842 B1**
(45) Veröffentlichungstag und Bekanntmachung des Hinweises auf die Patenterteilung: **22.04.1998**
(21) Anmeldenummer: 95101446.3
(22) Anmeldetag: 03.02.1995
(51) Int. Cl.: F24C 15/32

(54) **Back- und Bratofen**
Baking and roasting oven
Four pour la cuisson et le rôtissage

(30) Priorität: 29.04.1994 DE 9407114 U
(43) Veröffentlichungstag der Anmeldung: 02.11.1995
(73) Patentinhaber: AEG Hausgeräte GmbH, 90429 Nürnberg (DE)
(72) Erfinder: Günther, Erich, D-90766 Fürth/Bay. (DE)

(56) Entgegenhaltungen:
- EP-A- 0 499 325
- DE-A- 2 442 940

## Beschreibung

Die Erfindung betrifft einen Back- und Bratofen.

Bei einem aus DE-U-85 04 879 bekannten Back- und Bratofen ist vor einem zentralen Luftansaugbereich in einer Luftleitplatte vor einem Heißluftgebläse eine lösbare Filtereinheit zum Schutz des Heißluftgebläses vor Fettspritzern angebracht. Diese Filtereinheit, die aus einem feinmaschigen Metallnetz besteht, ist bei diesem Back- und Bratofen als Wegwerffilter ausgebildet. Solche feinmaschigen Filtereinheiten sind aber verhältnismäßig teuer, so daß deren rechtzeitiger Austausch oftmals unterbleibt.

Es sind auch Back- und Bratöfen mit einer vor dem Luftansaugbereich in der Luftleitplatte des Heißluftgeblases angeordneten feinmaschigen Mehrwegfiltereinheit aus Metall bekannt, beispielsweise aus der DE-OS-24 42 940. Da aber bei einer solchen feinmaschigen Filtereinheit die Siebfläche und damit die verhältnismäßig kleinen Luftdurchtrittsöffnungen schon nach relativ kurzer Zeit durch anhaftende Fettpartikel und dgl. verschlossen werden, muß diese Filtereinheit des öfteren herausgenommen und gereinigt werden, um die Luftumwälzung im Garraum nicht zu behindern. Das Befreien eines solchen feinmaschigen Filters von anhaftenden Fettspritzern ist aber äußerst mühevoll und zeitraubend und erfordert darüber hinaus entsprechende Lösungs- und Aufweichungsmittel.

Aus EP-A-0 499 325 ist ein Back- und Bratofen bekannt mit einem im unteren Bereich des Ofens angeordneten Heißluftgebläse, das gegenüber dem Ofenraum durch eine Luftleitplatte abgedeckt ist. Die Luftleitplatte weist in ihrem unteren Bereich direkt vor dem Heißluftgebläse eine Luftansaugöffnung auf. Vom eigentlichen Garraum ist die Luftleitplatte durch eine davor angeordnete Prallplatte getrennt. Die Prallplatte weist mehrere Luftdurchlaßöffnungen auf, durch die die Luft vom Garraum in die Luftansaugöffnung gesaugt wird. Die Durchmesser dieser Luftdurchlaßöffnungen in der Prallplatte nehmen von der Luftansaugöffnung in der Luftleitplatte nach außen zu, um eine gleichmäßigere Luftzirkulation im Garraum zu erreichen. Fettpartikel und Fetttröpfchen können bei diesem bekannten Back- und Bratofen gemäß EP-A-0 499 325 durch die Luftdurchlaßöffnungen in der Prallplatte und die Luftansaugöffnung der Luftleitplatte ungehindert in das Heißluftgebläse gelangen und dort zu unangenehmen Verbrennungsdämpfen und -rückständen führen.

Der Erfindung liegt die Aufgabe zugrunde, eine in der Herstellung preiswerte und einfache Abdeckung für den Luftansaugbereich in der Luftleitplatte zu schaffen, die die Luftansaugung zum Um- und Heißluftgebläse nicht einschränkt und die Fettspritzer von diesem zuverlässig abhält und die außerdem leicht zu reinigen ist.

Die Lösung dieser Aufgabe gemäß der Erfindung ist den Merkmalen des Patentanspruchs 1 zu entnehmen.Vorteilhafte weitere Ausgestaltungen des Gegenstandes der Erfindung sind in den Unteransprüchen angegeben.

Durch die Erfindung wird eine Abdeckung für den Luftansaugbereich in der Luftleitplatte von Umluft- bzw. Heißluftherden geschaffen, die in der Funktion einer feinmaschigen Filtereinheit gleichwertig ist, sich jedoch durch eine wesentliche preiswertere Herstellung auszeichnet.

Ein Ausführungsbeispiel der Erfindung ist in der Zeichnung dargestellt und wird anhand dieser nachfolgend näher beschrieben.

Es zeigen:
Fig. 1 in Vorderansicht einen nur teilweise dargestellten Back- und Bratofen mit offenem Ofenraum und einer im rückwärtigen Ofenraum angeordneten Luftleitplatte mit zentralem Luftansaugbereich,
Fig. 2 eine an der Luftleitplatte gehalterte Luftansaugbereichs-Abdeckung in einer Vorderansicht,
Fig. 3 eine Schnittansicht gemäß Fig. 2,
Fig. 4a und 4b Detailschnittansichten der Luftansaugöffnungen in der Abdeckung.

Der in Fig. 1 dargestellte Back- und Bratofen 1 für Umluftbzw. Heißluftbetrieb hat einen üblichen Ofenraum 2 (Garraum), der im rückwärtigen Bereich ein nicht sichtbares motorisch angetriebenes Gebläse zum Umwälzen der Heißluft im Ofenraum aufweist. Das nicht sichtbare Gebläse ist gegenüber dem Ofenraum mittels einer sog. Luftleitplatte 3 abgedeckt und ist mit einem dem Gebläse gegenüberliegenden gelochten oder geschlitzten Luftansaugbereich 4 versehen. Um zu verhindern, daß im Heißluftstrom mitgeführte Fettpartikel in das Gebläse gelangen, ist dem Luftansaugbereich 4 eine diesen überdeckende Prallscheibe 5 zugeordnet, die unter Bildung eines umlaufenden definierten Abstandes 6 bzw. Luftspaltes zur Luftleitplatte 3 gehalten bzw. dort angebracht ist. Durch eine solche Anordnung der Prallscheibe 5 wird sichergestellt, daß an ihrem gesamten Umfang ein gleichbleibend freier Zustrom der angesaugten Luft zum gelochten Luftansaugbereich 4 in der Luftleitplatte 3 gewährleistet ist. Die Prallscheibe 5 ist dabei an der Luftleitplatte 3 zweckmäßig mittels einer Einhänge-bzw. Steckhalterung abnehmbar angebracht. Die Steckhalterung besteht aus seitlichen Einhängeelementen 7 mit dazu korrespondierende Öffnungen in der Luftleitplatte 3. Die Einhängeelemente 7 sind als Biegelappen ausgebildet. Rückseitig ist die Prallscheibe 5 mit mindestens einem gegen die Luftleitplatte 3 gerichteten Abstandshalter 8 versehen. In der Fläche der Prallscheibe 5 sind in Weiterbildung der Erfindung mehrere verteilt angeordnete Luftansaugöffnungen 9 ausgebildet, die gegenüber dem Ofenraum abgedeckt bzw. verdeckt sind. Diese Luftansaugöffnungen 9 in der Prallscheibe 5 sind durch herausgebogene Lappen 10 hergestellt, die gegenüber den Ansaugöffnungen 8 schräg verlaufend angeordnet sind, um den Durchtritt von Fettpartikeln und dgl. zu verhindern. Zweckmäßig ist die Prallscheibe 5 mit einer Emaillierung oder mit einer katalytischen Beschichtung versehen.

## Patentansprüche

1. Back- und Bratofen (1), in dessen rückwärtigen Ofenraum (2) ein Um- bzw. Heißluftgebläse angeordnet ist, das gegen' über dem übrigen Ofenraum durch eine Luftleitplatte (3) abgedeckt ist, die einen zentralen Luftansaugbereich (4) aufweist, wobei
a) der Luftansaugbereich (4) mit einer Prallscheibe (5) überdeckt ist,
b) die Prallscheibe (5) unter Bildung eines Abstandes (6) zur Luftleitplatte (3) gehalten ist sowie mehrere verteilt angeordnete Luftansaugöffnungen (9) aufweist und wobei
c) die Luftansaugöffnungen (9) in der Prallscheibe (5) durch herausgebogene Lappen (10), die gegenüber den zugehörigen Luftansaugöffnungen (9) schräg verlaufen, gegenüber dem Ofenraum abgedeckt oder verdeckt sind.

2. Back- und Bratofen nach Anspruch 1, bei dem die Prallscheibe (5) an der Luftleitplatte (3) mittels einer Einhänge- bzw. Steckhalterung abnehmbar angebracht ist.

3. Back- und Bratofen nach Anspruch 1 oder 2, bei dem die Prallscheibe (5) an der Rückseite Einhängeelemente (7) aufweist, die mit Öffnungen in der Luftleitplatte (3) korrespondieren.

4. Back- und Bratofen nach Anspruch 3, bei dem die Einhängeelemente (7) Biegelappen sind.

5. Back- und Bratofen nach einem der vorhergehenden Ansprüche, bei dem die Prallscheibe (5) auf der Rückseite mit mindestens einem Abstandshalter (8) versehen ist.

6. Back- und Bratofen nach einem der vorhergehenden Ansprüche, bei dem die Prallscheibe (5) mit einer Emaillierung oder mit einer katalytischen Beschichtung versehen ist.

7. Back- und Bratofen nach einem der vorhergehenden Ansprüche, bei dem die Prallscheibe (5) unter Bildung eines definierten Luftspaltes (6) zur Luftleitplatte (3) angeordnet ist.

8. Back- und Bratofen nach Anspruch 1 oder 7, bei dem der Abstand bzw. Luftspalt (6) zur Luftleitplatte (3) umlaufend ausgebildet ist.

## Claims

1. Baking and roasting oven (1), in whose rear oven chamber (2) a circulating air or hot air fan is disposed, which is covered with respect to the remaining oven chamber by an air guidance plate (3), which has a central air intake region (4), wherein
a) the air intake region (4) is covered with a baffle plate (5),
b) the baffle plate (5) is held so as to have clearance from the air guidance plate (3) and has a plurality of air intake apertures (9) distributed over it, and wherein
c) the air intake apertures (9) in the baffle plate are covered relative to the oven chamber by bent-out tabs (10), which extend obliquely with respect to the associated air intake apertures (9).

2. Baking and roasting oven according to claim 1, in which the baffle plate (5) is mounted removably on the air guidance plate (3) by means of a suspension or plug-in mount.

3. Baking and roasting oven according to claim 1 or 2, in which the baffle plate (5) has on the reverse side suspension elements (7), which correspond to apertures in the air guidance plate (3).

4. Baking and roasting oven according to claim 3, in which the suspension elements (7) are bent tabs.

5. Baking and roasting oven according to one of the preceding claims, in which the baffle plate (5) is provided on the rear with at least one spacer (8).

6. Baking and roasting oven according to one of the preceding claims, in which the baffle plate (5) is provided with enamelling or with a catalytic coating.

7. Baking and roasting oven according to one of the preceding claims, in which the baffle plate (5) id disposed with respect to the air guidance plate (3) so as to form a defined air gap (6).

8. Baking and roasting oven according to claim 1 or 7, in which the gap or air gap (6) relative to the air guidance plate (3) is continuous.

## Revendications

1. Four à cuire et à rôtir (1), dans l'enceinte de four arrière (2) est disposée une soufflerie d'air de circulation respectivement d'air chaud qui est recouverte par rapport à l'enceinte de four restante par une plaque de guidage d'air (3) qui présente une zone d'aspiration d'air centrale (4), où
a) la zone d'aspiration d'air (4) est recouverte d'une tôle de chicane (5),
b) la tôle de chicane (5) est retenue en formant un écart (6) relativement à la plaque de guidage d'air (3) et présente plusieurs ouvertures d'aspiration d'air (9) disposées suivant une répartition et où
c) les ouvertures d'aspiration d'air (9) dans la tôle de chicane (5) sont recouvertes par rapport à l'enceinte de four par des languettes recourbées (10) qui s'étendent en biais relativement aux ouvertures d'aspiration d'air associées (9).

2. Four à cuire et à rôtir selon la revendication 1, où la tôle de chicane (5) est disposée amoviblement à la plaque de guidage d'air (3) au moyen d'une fixation à accrocher ou à enficher.

3. Four à cuire et à rôtir selon la revendication 1 ou 2, où la tôle de chicane (5) présente au côté arrière des éléments d'accrochage (7) qui correspondent à des ouvertures dans la plaque de guidage d'air (3).

4. Four à cuire et à rôtir selon la revendication 3, où les éléments d'accrochage (7) sont des languettes pliantes.

5. Four à cuire et à rôtir selon l'une des revendications précédentes, où la tôle de chicane (5) est pourvue sur le coté arrière d'au moins une pièce d'écartement (8).

6. Four à cuire et à rôtir selon l'une des revendications précédentes, où la tôle de chicane (5) est pourvue d'un émaillage ou d'un revêtement catalytique.

7. Four à cuire et à rôtir selon l'une des revendications précédentes, où la tôle de chicane (5) est disposée de manière à former un espace d'air défini (6) relativement à la plaque de guidage d'air (3).

8. Four à cuire et à rôtir selon la revendication 1 ou 7, où l'écart respectivement la fente d'air (6) à la plaque de guidage d'air (3) est réalisé de manière à s'étendre tout autour.
